# FASCICULE DE BREVET EUROPEEN

(11) **EP 1 268 066 B1**
(45) Date de publication et mention de la délivrance du brevet: **04.06.2008**
(21) Numéro de dépôt: 01921519.3
(22) Date de dépôt: 09.04.2001
(51) Int. Cl.: B01L 3/02

(54) **PIPETTE DE PRELEVEMENT A DEMONTAGE SIMPLIFIE**
PIPETTE MIT VEREINFACHTER ZERLEGUNG
PIPETTE WITH SIMPLIFIED DISASSEMBLY

(30) Priorité: 07.04.2000 FR 0004477
(43) Date de publication de la demande: 02.01.2003
(73) Titulaire: GILSON SAS, 95400 Villiers-le-Bel (FR)
(72) Inventeur: VIOT, François, F-95430 Auvers-sur-Oise (FR)
(74) Mandataire: Poulin, Gérard
(86) Numéro de dépôt international: PCT/FR2001/001067
(87) Numéro de publication internationale: WO 2001/076747

(56) Documents cités:
- EP-A- 0 034 438
- DD-A- 207 154
- DE-U- 9 108 319
- DE-U- 9 204 388
- US-A- 3 827 305
- US-A- 4 362 064
- US-A- 4 418 580
- US-A- 4 616 514

## Description

L'invention concerne les pipettes de prélèvement d'échantillons liquides.

On connaît, par exemple des documents FR-2 696 110 et FR-2 203 680 des pipettes de prélèvement d'échantillons de liquide. Ces pipettes comportent en partie inférieure un embout externe dans lequel coulisse un piston interne. Le mouvement du piston produit l'aspiration ou l'expulsion de liquide dans l'embout. A cette fin, un joint est interposé entre l'embout et le piston pour réaliser une étanchéité entre eux.

Il est souhaitable d'améliorer encore ce type de pipette. En effet, le changement du joint implique généralement de démonter non seulement l'embout mais en outre plusieurs autres pièces. Or, lors de ces manipulations, ces pièces peuvent être abîmées ou salies. De plus, leur remontage dans un agencement correct nécessite minutie, soin et attention particulièrement s'ils sont effectués par l'utilisateur de la pipette. Enfin, ce démontage et le remontage qui lui fait suite peuvent entraîner souvent une modification du calibrage de la pipette qui doit donc ensuite être à nouveau calibrée.

Un but de l'invention est de fournir une pipette limitant les manipulations à effectuer pour changer le joint et les risques de décalibrage.

En vue de la réalisation de ce but, on prévoit selon l'invention une pipette de prélèvement comportant un embout, un piston mobile à coulissement dans l'embout et un joint en contact avec l'embout et le piston pour assurer une étanchéité entre eux, dans laquelle l'embout comporte deux parties fixées l'une à l'autre de façon démontable entre lesquelles est interposé le joint.

Ainsi, il suffit de démonter l'embout ou l'une de ses parties pour accéder au joint. Cet accès n'implique pas de démonter de nombreuses autres pièces de la pipette. Leur agencement est donc préservé, ce qui limite les risques de décalibrage. On évite en outre de les abîmer ou de les salir. L'accès au joint est donc globalement simplifié.

Avantageusement, la pipette est agencée de sorte que l'une des parties d'embout peut être séparée de l'autre partie d'embout sans séparer cette dernière du reste de la pipette.

Ainsi, il suffit de démonter l'une des parties de l'embout pour accéder directement au joint. Les autres pièces pourront donc demeurer protégées par l'autre partie de l'embout ou maintenues par celle-ci. On limite donc encore les risques de décalibrer la pipette ou d'abîmer ou de salir des pièces. En outre, on peut envisager de disposer de différents modèles pour la partie démontable de l'embout afin de modifier la configuration de la pipette en vue par exemple de l'adapter à volonté à différents types de cônes.

Avantageusement, le joint est comprimé entre les deux parties d'embout.

Ainsi, on limite le nombre de pièces nécessaires à l'obtention d'une bonne étanchéité. La structure de la pipette au niveau du joint est donc particulièrement simple.

Avantageusement, les deux parties forment un logement recevant le joint, le logement ayant une face présentant un dégagement dans lequel s'étend une portion du joint.

Ainsi, on peut augmenter les tolérances de fabrication du joint et des deux parties de l'embout sans nuire à l'étanchéité ni à la liberté de mouvement du piston. De plus, ce dégagement procure un centrage radial du joint par référence à un axe de la pipette, améliorant le positionnement du joint. En outre, il présente des arêtes qui au contact du joint forment autant de points d'étanchéité supplémentaires. Il forme en outre une réserve d'élasticité pour la compression du joint de sorte que le serrage du joint sur le piston varie peu en fonction de la position relative des deux parties d'embout, c'est-à-dire en fonction de leur serrage relatif ou en fonction du vieillissement du joint. La qualité de la fixation n'est donc pas critique à l'égard de l'étanchéité.

L'invention pourra en outre présenter au moins l'une quelconque des caractéristiques suivante :
- le dégagement est ménagé dans une face du logement essentiellement perpendiculaire à un axe longitudinal de la pipette ;
- le dégagement est ménagé dans une face inférieure du logement ;
- les deux parties sont fixées l'une à l'autre suivant un assemblage mâle-femelle ;
- le dégagement est ménagé dans la partie mâle ;
- les deux parties sont vissées l'une dans l'autre ; et/ou
- l'une des deux parties forme une extrémité inférieure de la pipette, par exemple apte à recevoir un cône de prélèvement jetable.

D'autres caractéristiques et avantages de l'invention apparaîtront encore dans la description suivante d'un mode préféré de réalisation donné à titre d'exemple non limitatif. Aux dessins annexés :
- la figure 1 est une vue partielle en coupe axiale d'une pipette selon un mode préféré de réalisation de l'invention ;
- la figure 2 est une vue en perspective de la partie supérieure de l'embout de la figure 1 ;
- la figure 3 est une vue partielle en coupe axiale de la partie supérieure de l'embout illustrée à la figure 2 ;
- la figure 4 est une vue partielle en perspective de la partie inférieure de l'embout illustré à la figure 1 ;
- la figure 5 est une vue partielle en coupe axiale de la partie inférieure de l'embout illustrée à la figure 4 ; et
- la figure 6 est une vue à plus grande échelle de la pipette de la figure 1 montrant le joint comprimé.

En référence à la figure 1, la pipette de prélèvement du présent mode de réalisation de l'invention comporte un corps de pipette 2 et un embout 4 fixé au corps 2. La pipette s'étend suivant une direction longitudinale d'axe 6. Le corps comporte les parties classiques d'une pipette de prélèvement, à savoir une poignée pour la saisie en main, un bouton d'actionnement à l'extrémité supérieure du corps, un compteur, des moyens de réglage du volume à prélever, etc. Ces parties, classiques, n'ont pas été illustrées. Grâce à un mécanisme classique intégré au corps, une action vers le bas sur le bouton provoque la descente d'un piston 8 de forme cylindrique mobile à coulissement dans l'embout 4 suivant l'axe 6. La remontée du piston s'effectue sous l'effet d'un ressort de rappel. La pipette peut être agencée de sorte que la course d'éjection de liquide du piston est suivie par une course de purge.

L'embout 4 comporte une partie supérieure 4a et une partie inférieure 4b sous la forme de deux pièces distinctes. Les deux parties supérieure 4a et inférieure 4b sont disposées coaxialement et définissent des zones successives d'un même conduit interne 18 dans lequel est mobile le piston 6.

La partie inférieure 4b constitue l'extrémité inférieure de la pipette. Elle est destinée à recevoir un cône de prélèvement jetable fixé par friction à l'extrémité inférieure de la pipette. La pipette comporte un éjecteur pour séparer ultérieurement le cône de la pipette.

La partie supérieure 4a est interposée longitudinalement entre le corps 2 et la partie inférieure 4b. La partie supérieure 4a est fixée par son extrémité supérieure au corps 2 au moyen d'une bordure 10 s'étendant en saillie vers l'extérieur à partir de son bord. Cette bordure est en appui axial contre un épaulement 12 du corps de forme complémentaire. La partie supérieure ne peut pas être démontée du corps séparément des autres pièces internes au corps. Lors de l'assemblage de la pipette, elle est enfilée par son extrémité inférieure dans l'extrémité supérieure du corps, puis poussée vers le bas pour ressortir de son extrémité inférieure. Les autres pièces internes du corps sont ensuite installées, bloquant ainsi la partie 4a. La partie supérieure 4a a une forme évasée vers le haut. Elle présente près de son extrémité inférieure un épaulement interne 16. L'épaulement 16 s'étend en saillie radiale dans le conduit 18. Au-dessous de l'épaulement 16, la partie supérieure 4a présente une zone filetée femelle 20. L'épaulement présente du côté de celle-ci une face plane 22 perpendiculaire à l'axe 6.

La partie inférieure 4b de l'embout a une portion d'extrémité supérieure de diamètre rétréci par rapport au reste de cette pièce. Cette portion présente une portion filetée mâle 26 apte à coopérer par vissage avec le filetage femelle 20 de la partie supérieure 4a. L'extrémité supérieure de la partie inférieure 4b est formée par une face plane 28 perpendiculaire à l'axe 6 et destinée à venir en butée contre la face 22 de l'autre pièce 4a lorsque les deux pièces sont visées l'une dans l'autre, définissant ainsi précisément leur position de fixation relative. Cette face 28 est entâmée dans sa partie contiguë au conduit 18 par un épaulement 30 présentant une face cylindrique 32 d'axe 6 faisant face au conduit 18 et une face inférieure plane 34 perpendiculaire à l'axe 6.

Les trois faces 22, 32 et 34 forment un logement de forme générale annulaire, débouchant radialement vers le conduit 18 et recevant un joint torique d'étanchéité 36. En outre, une gorge annulaire 38 à profil en « U », orientée vers le haut, est ménagée dans la face inférieure 34 à distance de ses deux bords circonférentiels. La largeur de cette gorge est très inférieure à celle de la face 34 et est ici environ moitié moins large.

Le piston 8 est mobile à coulissement en demeurant à distance des faces 40 et 42 des parties supérieure 4a et inférieure 4b de l'embout définissant le conduit 18. En revanche, le joint 36 est en appui contre la face cylindrique latérale du piston. Il est également en appui contre les faces 22 et 34 (mais pas la face 32) de sorte que la section transversale du joint, circulaire lorsque le joint est hors charge, se trouve déformée. Une portion du joint s'étend dans la gorge 38. Grâce à l'appui des faces 22 et 28 l'une sur l'autre, le joint ne peut pas être comprimé exagérément entre les deux parties d'embout 4a, 4b. Le joint assure l'étanchéité entre le piston et l'embout à l'égard de l'extrémité inférieure de la pipette recevant le liquide à prélever.

Pour accéder au joint 36, il suffit de dévisser la partie inférieure 4b. Une fois ôtée, le joint apparaît dans le logement 30 de celle-ci. On peut alors l'ôter et le changer. On effectue les opérations inverses pour remonter le joint. On voit que le démontage de la partie 4b peut se faire sans démonter d'autres pièces de la pipette, notamment sans démonter la partie supérieure 4a. La seule pièce interne de la pipette qui est exposée au cours de ce démontage est le piston.

Le joint 36 assure une étanchéité satisfaisante entre l'embout 4 et le piston 8. La cavité 38 forme une réserve de volume pour le joint. Lorsque le joint est neuf, une partie importante du joint s'y loge. Cette partie diminue à mesure que le joint vieillit. La pression du joint demeure donc essentiellement constante sur le piston au cours de la vie du joint et en fonction des tolérances du joint. Il en est donc de même de la qualité de l'étanchéité.

## Revendications

1. Pipette de prélèvement comportant :
- un embout (4) ;
- un piston (8) mobile à coulissement dans l'embout ; et
- un joint (36) en contact avec l'embout et le piston pour assurer une étanchéité entre eux,
**caractérisé en ce que** l'embout comporte deux parties (4a, 4b) fixées l'une à l'autre de façon démontable entres lesquelles est interposé le joint (36).

2. Pipette selon la revendication 1, **caractérisée en ce qu'**elle est agencée de sorte que l'une (4b) des parties d'embout peut être séparée de l'autre partie d'embout (4a) sans séparer cette dernière du reste de la pipette.

3. Pipette selon la revendication 1 ou 2, **caractérisée en ce que** le joint (36) est comprimé entre les deux parties d'embout (4a, 4b).

4. Pipette selon l'une quelconque des revendications 1 à 3, **caractérisée en ce que** les deux parties (4a, 4b) forment un logement (30) recevant le joint (36), le logement ayant une face (34) présentant un dégagement (38) dans lequel s'étend une portion du joint.

5. Pipette selon la revendication 4, **caractérisée en ce que** le dégagement (38) est ménagé dans une face (34) du logement essentiellement perpendiculaire à un axe longitudinal (6) de la pipette.

6. Pipette selon la revendication 4 ou 5, **caractérisée en ce que** le dégagement (38) est ménagé dans une face inférieure (34) du logement (30).

7. Pipette selon l'une quelconque des revendications 1 à 6, **caractérisée en ce que** les deux parties (4a, 4b) sont fixées l'une à l'autre suivant un assemblage mâle-femelle.

8. Pipette selon l'une quelconque des revendications 4 à 6 et selon la revendication 7, **caractérisée en ce que** le dégagement (38) est ménagé dans la partie mâle (4b).

9. Pipette selon l'une quelconque des revendications 1 à 8, **caractérisée en ce que** les deux parties (4a, 4b) sont vissées l'une dans l'autre.

10. Pipette selon l'une quelconque des revendications 1 à 9, **caractérisée en ce que** l'une (4b) des deux parties forme une extrémité inférieure de la pipette, par exemple apte à recevoir un cône de prélèvement jetable.

## Claims

1. A sampling pipette comprising:
- an endpiece (4);
- a piston (8) slidably movable in the endpiece; and
- a gasket (36) in contact with the endpiece and with the piston to provide sealing between them;
the pipette being **characterized in that** the endpiece comprises two portions (4a, 4b) fixed to each other in releasable manner with the gasket (36) being interposed between them.

2. A pipette according to claim 1, **characterized in that** it is arranged in such a manner that one of the endpiece portions (4b) can be separated from the other endpiece portion (4a) without separating said other portion from the remainder of the pipette.

3. A pipette according to claim 1 or claim 2, **characterized in that** the gasket (36) is compressed between the two endpiece portions (4a, 4b).

4. A pipette according to any one of claims 1 to 3, **characterized in that** the two portions (4a, 4b) form a housing (30) receiving the gasket (36), the housing having a face (34) presenting a setback (38) in which there extends a fraction of the gasket.

5. A pipette according to claim 4, **characterized in that** the setback (38) is formed in a face (34) of the housing that is essentially perpendicular to a longitudinal axis (6) of the pipette.

6. A pipette according to claim 4 or claim 5, **characterized in that** the setback (38) is formed in a bottom face (34) of the housing (30).

7. A pipette according to any one of claims 1 to 6, **characterized in that** the two portions (4a, 4b) are fixed to each other by means of a male-female assembly.

8. A pipette according to any one of claims 4 to 6, and according to claim 7, **characterized in that** the setback (38) is formed in the male portion (4b).

9. A pipette according to any one of claims 1 to 8, **characterized in that** the two portions (4a, 4b) are screwed one in the other.

10. A pipette according to any one of claims 1 to 9, **characterized in that** one of the two portions (4b) forms a bottom end of the pipette, e.g. suitable for receiving a disposable sampling cone.

## Patentansprüche

1. Pipette zur Entnahme, umfassend:
- ein Ansatzstück (4);
- einen Kolben (8), der in dem Ansatzstück verschiebungsbeweglich ist; und
- eine Dichtung (36) in Kontakt mit dem Ansatzstück und dem Kolben, um eine Dichtigkeit zwischen ihnen zu gewährleisten,
**dadurch gekennzeichnet, dass** das Ansatzstück zwei Teile (4a, 4b) umfasst, die demontierbar aneinander befestigt sind, zwischen denen die Dichtung (36) eingefügt ist.

2. Pipette nach Anspruch 1, **dadurch gekennzeichnet, dass** sie derart gestaltet ist, dass das eine (4b) der Teile des Ansatzstücks von dem anderen Teil des Ansatzstücks (4a) getrennt werden kann, ohne dieses letztgenannte vom Rest der Pipette zu trennen.

3. Pipette nach Anspruch 1 oder 2, **dadurch gekennzeichnet, dass** die Dichtung (36) zwischen den zwei Teilen des Ansatzstücks (4a, 4b) komprimiert ist.

4. Pipette nach einem der Ansprüche 1 bis 3, **dadurch gekennzeichnet, dass** die zwei Teile (4a, 4b) eine Aufnahme (30) bilden, die die Dichtung (36) aufnimmt, wobei die Aufnahme eine Seite (34) hat, die eine Aussparung (38) aufweist, in der ein Teil der Dichtung verläuft.

5. Pipette nach Anspruch 4, **dadurch gekennzeichnet, dass** die Aussparung (38) in einer Seite (34) der Aufnahme vorgesehen ist, die im wesentlichen orthogonal zu einer Längsachse (6) der Pipette ist.

6. Pipette nach Anspruch 4 oder 5, **dadurch gekennzeichnet, dass** die Aussparung (38) in einer unteren Seite (34) der Aufnahme (30) vorgesehen ist.

7. Pipette nach einem der Ansprüche 1 bis 6, **dadurch gekennzeichnet, dass** die zwei Teile (4a, 4b) entsprechend einem Männlich-Weiblich-Zusammenbau aneinander befestigt sind.

8. Pipette nach einem der Ansprüche 4 bis 6 und nach Anspruch 7, **dadurch gekennzeichnet, dass** die Aussparung (38) in dem männlichen Teil (4b) vorgesehen ist.

9. Pipette nach einem der Ansprüche 1 bis 8, **dadurch gekennzeichnet, dass** die zwei Teile (4a, 4b) ineinander geschraubt sind.

10. Pipette nach einem der Ansprüche 1 bis 9, **dadurch gekennzeichnet, dass** das eine (4b) der zwei Teile ein unteres Ende der Pipette bildet, welches beispielsweise dazu ausgelegt ist, einen wegwerfbaren Entnahmekonus aufzunehmen.
